# EUROPÄISCHE PATENTSCHRIFT

(11) **EP 2 271 428 B1**
(45) Veröffentlichungstag und Bekanntmachung des Hinweises auf die Patenterteilung: **08.02.2012**
(21) Anmeldenummer: 09729532.3
(22) Anmeldetag: 08.04.2009
(51) Int. Cl.: B02C 4/02, B02C 23/12, B02C 23/14, B07B 4/04

(54) **UMWÄLZMAHLANLAGE MIT AUSSEN LIEGENDEN STEIGROHREN**
CIRCULATING MILL SYSTEM WITH EXTERNAL RISING PIPES
DISPOSITIF DE CONCASSAGE À CIRCULATION COMPORTANT DES TUYAUX MONTANTS EXTERNES

(30) Priorität: 11.04.2008 DE 102008018488; 19.04.2008 DE 102008019830
(43) Veröffentlichungstag der Anmeldung: 12.01.2011
(73) Patentinhaber: KHD Humboldt Wedag GmbH, 51067 Köln (DE)
(72) Erfinder: STRASSER, Siegfried, 53804 Much (DE); SEEMANN, Stefan, 40822 Mettmann (DE)
(86) Internationale Anmeldenummer: PCT/EP2009/054179
(87) Internationale Veröffentlichungsnummer: WO 2009/124952

(56) Entgegenhaltungen:
- WO-A-03/097241
- DE-A1-102006 004 282
- DE-U1-202007 016 785

## Beschreibung

Die Erfindung betrifft eine Umwälzmahlanlage, aufweisend: mindestens zwei Rollenpressen zur Zerkleinerung des Mahlguts, mindestens zwei ersten Sichtern zur Aussichtung einer Grobkornfraktion, mindestens einen zweiten Sichter zur Aussichtung einer Feinkorn- und einer Mittelkornfraktion von den in den mindestens zwei ersten Sichtern ausgesichteten Fraktionen, wobei ein in die Umwälzmahlanlage aufgegebenes Aufgabegut die mindestens zwei Rollenpressen und die mindestens zwei ersten Sichter und dann den mindestens einen zweiten Sichter passiert und die Mittelkornfraktion sowie die Grobfraktion der mindestens zwei ersten Sichter erneut den Rollenpressen aufgegeben wird, und wobei die mindestens zwei ersten Sichter unterhalb der mindestens zwei Rollenpressen angeordnet sind. Eine derartige Umwälzmahlanlage ist aus DE 102006004282 bekannt.

In bekannten Umwälzmahlanlagen wird zu mahlendes Aufgabegut durch eine Rollenpresse zerkleinert, in dem das grobe Mahlgut durch einen schmalen Spalt zwischen zwei Walzen geführt wird. Je nach Materialeigenschaft bilden sich dabei Pressschülpen aus, die durch weitere Desagglomeration in die zerkleinerten Bestanteile zerlegt werden. Dabei werden die noch nicht klein genug zerkleinerten Bestandteile einer erneuten Zerkleinerung im Walzenspalt unterzogen und die feineren Bestandteile einer weiteren Sichtung unterzogen, wobei der Feinanteil kontinuierlich aus dem umgewälzten Mahlgut entfernt wird. Um die Umwälzung des Mahlgutes aufrecht zu erhalten, werden die Pressschülpen und/oder das aus der Desagglomerationsstufe austretende Material mechanisch und/oder pneumatisch angehoben und wieder dem zerkleinernden Walzenspalt zugeführt. Zum Heben des Mahlgutes wird üblicherweise ein Becherwerk verwendet, aber auch Kombinationen von pneumatischem und mechanischem Hebewerk haben sich in der Praxis bewährt.

Um den Durchsatz solcher Anlagen zu steigern, ist es möglich, mehr als eine Anlage, die einer weiteren Anlage gleicht, parallel nebeneinander zu betreiben. Um Kosten und Anlagenaufwand einzusparen, ist es aber üblich, dabei die Sichter und/oder die Transportanordnungen zwischen den Umwälzmahlanlagen zu teilen. Durch die gemeinsame Nutzung eines Gewerks, wie Sichter oder Heber, findet auch eine Vermischung der in den verschiedenen Anlagen gemahlenen Fraktionen statt. Dadurch wird wiederum vermieden, dass die Fraktionen verschiedener Kreisläufe stark unterschiedliche Korngrößenverteilungen aufweisen.

Bei der Steigerung der Anlagenkapazität sind aber üblicherweise Grenzen gesetzt durch engen zur Verfügung stehenden Raum und/oder durch Anlagenkosten, die durch bauliche Maßnahmen für Unterhalt und Wartung oder zum Wetterschutz der Anlage verursacht werden. Insbesondere steigt der Wartungsaufwand einer solchen Anlage mit zunehmender Verdichtung der Anlageneinzelteile, da in diesem Fall beispielsweise die Rollenpressen oder die beweglichen Teile von Sichtern und/oder Hebewerken nicht mehr einfach erreicht werden können.

Aufgabe der Erfindung ist es daher, eine Umwälzmahlanlage zur Verfügung zu stellen, welche geringe Raumanforderungen hat und dennoch einfach zu warten ist.

Die Erfindung wird dadurch gelöst, dass ein Transport der in den mindestens zwei ersten Sichtern ausgesichteten Fraktionen durch mindestens zwei Steigrohre vorgesehen ist, wobei die mindestens zwei Rollenpressen zwischen den mindestens zwei Steigrohren angeordnet sind.

Erfindungsgemäß wird vorgeschlagen, Steigrohre für die Umwälzung des Mahlgutes so anzuordnen, dass die Rollenpressen innerhalb der Anordnung der Steigrohre, also zwischen diesen, angeordnet sind. Die hierdurch zwangsläufige äußere Anordnung der Steigrohre erlaubt eine gemeinsame Verwendung eines einzigen Hebekrans zur Wartung der Rollenpressen, beispielsweise, um die einzelnen Walzen der Rollenpresse auszutauschen.

Des Weiteren erlaubt diese Anordnung die gleichzeitige Verwendung der Steigrohre als Stützen für eine Hallenanordnung zum Wetterschutz der Anlage. Die außen liegenden Steigrohre sind vor allem durch ihre Platzierung an statisch günstigen Orten, beispielsweise auf der Rollenpressenbühne, dazu geeignet, eine tragende Funktion für ein Bedachungselement zu übernehmen, so dass eigens errichtete tragende Elemente für eine Anlagenhalle entbehrlich, zumindest aber geringer dimensionierbar sind.

Um einen einzigen Hebekran gemeinsam für die durch die zentrale Anordnung innen liegenden Rollenpressen zu nutzen, hat es sich als vorteilhaft erwiesen, wenn ein Seil des Hebekrans mittig zwischen der Arbeitsstellung der Rollenpressen angeordnet ist. Soll eine Rollenpresse gewartet werden, beispielsweise durch Tausch einer oder zweier Walzen, so wird die entsprechende Rollenpresse an die Position des Hebekrans verschoben, der Hebekran hebt die Walzen aus der Verschiebeanordnung, darauf kann die Walze herabgelassen werden. Dabei wird vorausgesetzt, dass sich die Rollenpressen in der Umwälzmahlanlage auf einer Bühne über dem Niveau des Bodens befinden. Auf dieser Bühne ist es möglich, die Rollenpressen zu verschieben und in oder aus dem Hubweg des Seils des Hebekrans zu bewegen.

In den Steigrohren der Umwälzmahlanlage wird ein Teil des auf die ersten Sichter aufgegebenen Materials pneumatisch gehoben. Das unten aus den ersten Sichtern herausfallende Grobgut hingegen wird mechanisch, beispielsweise durch ein Becherwerk, gehoben. Dabei werden die Gase zum Sichten und Trocknen dafür verwendet, das desagglomerierte Mahlgut aus dem ersten Sichter zur Desagglomeration in den zweiten Sichter zu heben.

Die Erfindung wird anhand der folgenden Figuren näher erläutert.

Es zeigt:
- Figur 1: eine erfindungsgemäße Umlaufmahlanlage in einer ersten Ansicht, wobei nur die Hauptaggregate gezeigt sind,
- Figur 2: die Umlaufmahlanlage aus Figur 1 in einer zweiten Ansicht,
- Figur 3: eine Umlaufmahlanlage aus dem Stand der Technik.
- Figur 4: eine durchbrochene Ansicht auf einen Stabkorbsichter in einer Ausgestaltung der Erfindung von oben

In Figur 1 ist eine erfindungsgemäße Umlaufmahlanlage 10 in einer ersten Ansicht dargestellt, in der die einzelnen Gewerke der Umlaufmahlanlage 10 gut zu erkennen sind. Diese sind ein gemeinsamer Stabkorbsichter 11, dessen Mittelgutaustragsöffnungen 12a und 12b jeweils einen Mittelgutstrom 13a und 13b in die korrespondierenden Rollenpressen 14a und 14b leiten und in welche auch das zu mahlende Frischgut aufgegeben wird. Im Betrieb der Anlage ist es aber wahlweise möglich, das zu mahlende Frischgut auf die Rollenpressen aufzugeben oder in die zweiten Sichter aufzugeben. Bei der Aufgabe des Frischgutes auf die ersten Sichter ist es vorteilhaft, dass Feuchtigkeit aus dem Frischgut durch die heiße Sichtluft herausgetrieben wird, so dass das Mahlgut im vorgetrockneten Zustand in die weiteren Anlagenteile fließt. Auf die Einzeichnung der korrespondierenden Frischgutaufgabe wurde zur Vermeidung von unnötigen Details und zur einfacheren Darstellung verzichtet. Die Rollenpressen 14a und 14b werden mit einem Gemisch aus Frisch-, Mittel- und Grobgut beschickt und weisen ihrerseits Einzelteile auf, die anhand der Rollenpresse 14a beschrieben werden. Durch die erfindungsgemäße Anordnung der verschiedenen Rollenpressen 14a und 14b werden eine Reihe verschiedener Vorteile erzielt, auf die weiter im Text näher eingegangen wird. Die Einzelteile der Rollenpresse 14a sind der Maschinenrahmen 141, die Walzenlager 15a und 16a, sowie die Mahlwalzen 17a und 18a. Nachdem das Gemisch aus Frisch-, Mittel- und Grobgut den Walzenspalt zwischen den Mahlwalzen 17a und 18a passiert hat, wobei in der Zeichnung Rollenpresse 14a im Wartungszustand, Rollenpresse 14b im Arbeitszustand dargestellt ist, wird das gemeinsam zerkleinerte Mahlgut unten aus der Rollenpresse 14a wieder ausgeschieden. Beim Pressvorgang in der Rollenpresse bilden sich Pressschülpen aus zerkleinertem Mahlgut, die in dem nächsten Gewerk der Anlage desagglomeriert werden. Der statische V-Sichter 40a trennt mittels Sichtluft 19a den aus der Rollenpresse 14a heraustretenden Mahlgutstrom 21 a, wobei der Grobgutaustrag 20a wieder in die Rollenpresse rezirkuliert wird. Der in diesem Sichter 40a abgetrennte Feinanteil wird durch den Sichtluftstrom 19a jedoch pneumatisch, wie durch die gestrichelten Pfeile angedeutet, durch das Steigrohr 30a nach oben auf ein Niveau oberhalb der Rollenpresse 14a transportiert. Dort tritt dieses Feingut in den eingangs erwähnten Stabkorbsichter 11, wo das aus dem V-Sichter 40a stammende Feingut in eine Mittelgutfraktion und in eine Feingutfraktion getrennt wird. Der Feingutstrom 22 verlässt sodann den Stabkorbsichter durch eine nicht näher eingezeichnete Anordnung, die durch einen Pfeil nach rechts oben angedeutet ist. Der in diesem Stabkorbsichter 11 abgetrennte Mittelgutstrom wird in verschiedene Mittelgutströme 13a und 13b aufgeteilt und wieder auf die verschiedenen Rollenpressen 14a und 14b aufgegeben. Dadurch, dass in dieser Ausgestaltung der Erfindung nur ein einzelner Stabkorbsichter 11 zur gemeinsamen Sichtung des aus den verschiedenen Rollenpressen 14a und 14b stammenden Mahlguts sowie aus den verschiedenen V-Sichtern 40a und 40b stammenden Feinguts vorgesehen ist, wird erreicht, dass die Mahlfraktionen aller Rollenpressen 14a und 14b miteinander vermischt werden. Erfindungsgemäß ist vorgesehen, dass die Rollenpressen 14a und 14b zwischen mindestens zwei Steigrohren 30a und 30b angeordnet sind. Hierdurch wird ein Aufbau der gesamten Anlage erreicht, der es erlaubt, Einzelteile der aufgrund von Verschleiß wartungsbedürftigen Rollenpressen 14a und 14b mit Hilfe nur eines einzigen, zentral angeordneten Hebekrans 20 zu bewegen. Die Einzelteile, wie Walzenlager 15a und 16a oder Mahlwalzen 17a und 18a sind sehr schwer und können daher nicht mit einfachen Mitteln bewegt und ausgetauscht werden. Des Weiteren erlaubt der symmetrische Aufbau, wobei es aber nicht auf die exakte Symmetrie ankommt, dass die Steigrohre 30a und 30b als stabile Tragkonstruktion für den Stabkorbsichter 11 dienen können.

In vorteilhafter Weise sind die Rollenpressen 14a und 14b auf einer Bühne 35 in der Umlaufmahlanlage 10 angeordnet, die es erlaubt, dass die Rollenpressen 14a und 14b aus ihrer Arbeitsposition, in der sie das sie verlassende Mahlgut nach unten an den jeweils vorhandenen V-Sichter abgeben, in die Wartungsposition verschoben werden können, in der die Mahlwalzen 17a und 18a mit Hilfe ein- und des selben Hebekrans von dieser Bühne herabgelassen werden können.

In Figur 1 ist zeichnerisch das Ausbauen einer Mahlwalze 17a aus der Rollenpresse 14a dargestellt, wobei die Mahlwalze 17a gemeinsam mit ihrem Walzenlager 15a im Maschinenrahmen 141 zur Anlagenmitte hin verschoben ist. In einem nächsten Schritt wird diese Mahlwalzen-Walzenlager-Anordnung 15a',17a' durch den Hebekran 20 von der Bühne 35 herabgelassen.

Die Umlaufmahlanlage 10 in Figur 1 ist in Figur 2 in der Ebene, die durch die Linie A-A in Figur 1 angedeutet ist und senkrecht auf der Papierebene steht, dargestellt.

Durch die Drehung der Ansicht wird deutlich, dass die hier beschriebene Umwälzmahlanlage 10 vier Rollenpressen aufweist, die jeweils unterhalb des Stabkorbsichters 11 angeordnet sind. Dabei sind die Steigrohre an den Ecken eines Rechteckes angeordnet. Es ist aber genauso möglich, eine andere polygonale Anordnung verschiedener Rollenpressen zu wählen. Bei der Verwendung von zwei Rollenpressen stehen diese in einer Linie, bei der Verwendung von drei und mehr Rollenpressen sind diese in vorteilhafter Weise an den Ecken eines jeweils zur Anzahl der Rollenpressen korrespondierenden Polygons angeordnet, wobei jede Rollenpresse ein eigenes Steigrohr aufweist.

In besonderer Ausgestaltung der Erfindung ist es auch möglich, den Mahlgutstrom von mehr als einer Rollenpresse/Desagglomerator zusammenzuführen, zum Beispiel paarweise, und diesen zusammengeführten und gesichteten Mahlgutstrom über jeweils durch ein Steigrohr zu transportieren. Gemeinsam bei diesen Ausführungsformen der Umwälzmahlanlage ist, dass die Rollenpressen innerhalb der Anordnung verschiedener Steigrohre platziert werden, so dass die Steigrohre als Trägerkonstruktion für den gemeinsamen Stabkorbsichter und wahlweise auch für eine Dachkonstruktion dienen können.

Als Sichtertyp für die ersten Sichter eignen sich Fließbettsichter, in welchen das zu sichtende Gut über eine Treppe von einzelnen Blechen unter Ausbildung eines Fließbett geleitet wird. Dieses Fließbett wird etwa aus seitlicher Richtung von Sichtluft durchströmt und dabei wird durch die Luft der feinere Anteil des zu sichtenden Guts aus dem Fließbett herausgeblasen. Die gröberen Körner fließen dabei weiter und die feineren Körner werden mit dem Sichtluftstrom mitgerissen. Als Fließbettsichter eignen sich die eingangs erwähnten V-Sichter, Kaskadensichter oder auch kombinierte Sichtertypen, die eine Kaskade, eine Treppe, zur Aufrechterhaltung des Fließbettes und bspw. einen horizontalen Stabkorbsichter aufweisen.

In Figur 3 ist schließlich eine Umwälzmahlanlage aus dem Stand der Technik dargestellt, in welcher ein zentrales Steigrohr dazu verwendet wird, das aus verschiedenen Rollenpressen stammende und vorgesichtete Mahlgut für die Umwälzung aufwärts zu transportieren. Durch die zentrale Anordnung eignet sich diese Konstruktion nicht, ein Dach für den Wetterschutz direkt an der Steigrohrkonstruktion zu befestigen, weswegen es notwendig ist, um diese Anlage herum ein Dach zu konstruieren. Des Weiteren muss sich ein Hebekran zur Wartung der Rollenpressen von verschiedenen Seiten her nähern. Dazu ist es notwendig, entsprechende Verkehrswege für einen beweglichen Kran vorzuhalten oder mehr als ein Kran muss zur Wartung der Anlage vorgehalten werden, was zu einer Verteuerung der gesamten Anlage führt.

Figur 4 zeigt schließlich eine durchbrochene Ansicht von oben auf einen Stabkorbsichter 45 in einer speziellen Ausgestaltung der Erfindung, durch welche die erfindungsgemäße Umwälzmahlanlage 10 besondere Vorteile bietet.

Sollen verschiedene Stoffe gemeinsam vermahlen werden, wie beispielsweise Hüttensand neben Klinker oder Puzzolan neben Klinker, die eine unterschiedliche Mahlbarkeit oder Korngrößenverteilung aufweisen, so besteht das Problem, dass die unterschiedlichen Komponenten sich bei der Vermahlung gegenseitig stören. Dabei wird das leichter zu mahlende Material gegenüber dem schwerer mahlbaren Material in den Rollenpressen übermahlen, so dass die unterschiedlichen Stoffe am Ende des Mahlprozesses unterschiedliche physikalische Eigenschaften aufweisen. Diese unterschiedlichen Eigenschaften können am Ende zu Qualitätsproblemen des Endproduktes führen. Um diese Problematik zu lösen, wird erfindungsgemäß vorgeschlagen, die unterschiedlichen Materialien in zumindest nahzu geschlossenen Kreisläufen innerhalb der Umwälzmahlanlage zu mahlen. Hierzu werden die unterschiedlichen Komponenten auf unterschiedliche Rollenpressen-Sichterpaare aufgeben, wobei diese Rollenpressen und Sichter auf die Vermahlung des individuellen Mahlguts abgestimmt sind durch Spaltdruck, Spaltgröße, Intensität und Temperatur der Sichtluft, Größe der Rollenpressen und/oder Sichter neben weiteren spezifischen Parametern. Das unterschiedliche Mahlgut durchläuft die Umwälzmahlanlage mit einem gemeinsamen zweiten Sichter, in welcher das abgetrennte Feingut beider Rollenpressen vermischt und abgezogen wird, hingegen verbleiben die Mittelgutfraktionen der unterschiedlichen Komponenten in getrennten Kreisläufen. Dies wird dadurch erreicht, dass in dem gemeinsamen Stabkorbsichter 45 am oberen Ende der Umwälzmahlanlage 10 in den Raum zwischen dem Stabkorb 47 und dem Sichtergehäuse 46 zwei Trennwände 53 und 54, sowie eine Trennwand 56 im unteren Sichterkonus des Stabkorbsichters 45 angeordnet werden, um den Raum für die durch den Stabkorbsichter 45 abgetrennten Grobfraktionen 61 und 71 zu teilen. Hierdurch ändert sich die Funktion des Stabkorbsichters 45 geringfügig gegenüber der Funktion eines gattungsgemäßen Stabkorbsichters. In den erfindungsgemäßen Stabkorbsichter 45 führen zwei Sichtguteinträge 51 und 52 auf gegenüberliegenden Seiten des Stabkorbsichters 45 unterschiedliche Sichtgutströme 60 und 70 in das Innere des Stabkorbsichters 45 hinein. Dabei wird durch Sog ein Teil des Sichtgutes zusammen mit der pneumatischen Transportluft, die die Sichtgutströme 60 und 70 aufrechterhält, durch den rotierenden Stabkorb 47 gezogen. Dieser Teil des Sichtgutes stellt die Feinfraktion 62 und 72 dar, die zusammen mit der Sicht- oder Transportluft abgezogen wird. Die Grobfraktionen 61 und 71 verbleiben jedoch im Raum zwischen dem Stabkorb 47 und dem Sichtergehäuse 46 und werden spätestens durch die Trennwände 53 und 54 davon abgehalten sich miteinander zu vermischen und fallen dort nach unten in den Sichterkonus. Dieser Sichterkonus ist ebenfalls durch eine Trennwand 56 geteilt, so dass die Grobfraktion 61 aus dem Sichtgut 60 aus dem Grobgutaustrag 57 entweicht und die Grobfraktion 71 des Sichtgutes 70 den Stabkorbsichter 45 durch den Grobgutaustrag 58 verlässt. Die beiden Feinfraktionen 62 und 72 werden innerhalb des Stabkorbes und im folgenden Gasweg während des Austrags vermischt. Durch diese Arbeitsweise bilden sich getrennte Kreisläufe für je eine Rollenpresse 14 a und 14b, den dazu korrespondierenden ersten Sichtern 40a und 40b, den verschiedenen Steigrohren 30a und 30b und innerhalb des gemeinsamen Stabkorbsichters. Vorteilhaft an dieser Konfiguration ist, dass in den unterschiedlichen geschlossenen Kreisläufen verschieden mahlbare Komponenten einzeln gemahlen werden können, wobei jede Rollenpresse auf die Mahlbarkeit des sie passierenden Materials eingestellt werden kann. Ebenso können die zu den Rollenpressen korrespondierenden ersten Sichter eingestellt werden, dass eine optimal angepasste Sichtung stattfindet. Erst die Feinfraktionen 62 und 72 werden nach getrennter Mahlung durch Suspension in der Sichtluft innig miteinander vermischt, so dass ein qualitativ hochwertiges Mischprodukt entsteht.

### BEZUGSZEICHENLISTE

- 10: Umwälzmahlanlage
- 11: Stabkorbsichter
- 12a: Mittelgutaustragsöffnung
- 12b: Mittelgutaustragsöffnung
- 13a: Mittelgutstrom
- 13b: Mittelgutstrom
- 14a: Rollenpresse
- 14b: Rollenpresse
- 15a: Walzenlager
- 16a: Walzenlager
- 17a: Mahlwalze
- 18a: Mahlwalze
- 19a: Sichtluftstrom
- 19b: Sichtluftstrom
- 20: Hebekran
- 20a: Grobgutaustrag
- 20b: Grobgutaustrag
- 21 a: Mahlgutstrom
- 22: Feingutstrom

- 30a: Steigrohr
- 30b: Steigrohr

- 32: 31 b Antriebsmotor Durchführung

- 35: Bühne

- 40a: Kaskadensichter
- 40b: Kaskadensichter

- 45: Stabkorbsichter
- 46: Sichtergehäuse
- 47: Stabkorb
- 51: Sichtguteintrag
- 52: Sichtguteintrag
- 53: Trennwand
- 54: Trennwand

- 56: Trennwand

- 57: Grobgutaustrag
- 58: Grobgutaustrag

- 60: Sichtgutstrom
- 61: Grobfraktion
- 62: Feinfraktion

- 70: Sichtgutstrom
- 71: Grobfraktion
- 72: Feinfraktion

- 141: Maschinenrahmen

## Patentansprüche

1. Umwälzmahlanlage (10), aufweisend:
- mindestens zwei Rollenpressen (14a, 14b) zur Zerkleinerung des Mahlguts,
- mindestens zwei ersten Sichtern (40a, 40b) zur Aussichtung einer Grobkornfraktion (20a),
- mindestens einen zweiten Sichter (11) zur Aussichtung einer Feinkorn- (22) und einer Mittelkornfraktion (13a, 13b) von der in den mindestens zwei ersten Sichtern (40a, 40b) ausgesichteten Fraktionen,
wobei ein in die Umwälzmahlanlage (10) aufgegebenes Aufgabegut die mindestens zwei Rollenpressen (14a, 14b und die mindestens zwei ersten Sichter (40a, 40b) und dann den mindestens einen zweiten Sichter (11) passiert und die Mittelkornfraktion (13a, 13b) sowie die Grobfraktion der mindestens zwei ersten Sichter erneut den Rollenpressen (14a, 14b) aufgegeben wird, und
wobei die mindestens zwei ersten Sichter (40a, 40b) unterhalb der mindestens zwei Rollenpressen (14a, 14b) angeordnet sind,
**dadurch gekennzeichnet, dass**
ein Transport der in den mindestens zwei ersten Sichtern (40a, 40b) ausgesichteten Fraktionen durch mindestens zwei Steigrohre (30a, 30b) vorgesehen ist, wobei die mindestens zwei Rollenpressen (14a, 14b) zwischen den mindestens zwei Steigrohren (30a, 30b) angeordnet sind.

2. Umwälzmahlanlage nach Anspruch 1,
in welcher das Seil eines zentralen Hebekrans (20) zwischen den mindestens zwei Rollenpressen (14a, 14b) geführt ist.

3. Umwälzmahlanlage nach Anspruch 2,
in welcher die mindestens zwei Rollenpressen (14a, 14b) auf einer Einheit (35), welche ein seitliches Verschieben ermöglicht, angeordnet sind und durch diese Einheit (35) zentral unter das Seil des zentralen Hebekrans (20) positioniert werden können.

4. Umwälzmahlanlage nach einem der Ansprüche 1 bis 3,
in welcher die mindestens zwei Rollenpressen (14a, 14b) auf einer Bühne (35) angeordnet sind.

5. Umwälzmahlanlage nach einer der Ansprüche 1 bis 4,
in welcher Gase zur Sichtung und/oder zur Trocknung den pneumatischen Transport der im ersten Sichter (40a, 40b) ausgesichteten Fraktion zum mindestens einen zweiten Sichter (11) bewirken.

6. Umwälzmahlanlage nach einem der Ansprüche 1 bis 5,
in welcher die mindestens zwei Steigrohre (30a, 30b) gleichzeitig zu ihrer Funktion als Steigrohr als Tragkonstruktion für den mindestens einen zweiten Sichter (11) dienen.

7. Umwälzmahlanlage nach einem der Ansprüche 1 bis 6,
in welcher die mindestens zwei ersten Sichter (40a, 40b) statische Fließbettsichter sind.

8. Umwälzmahlanlage nach einem der Ansprüche 1 bis 7,
in welcher der mindestens eine zweite Sichter (11) ein Stabkorbsichter oder ein statischer Luftstromsichter ist.

9. Umwälzmahlanlage nach einem der Ansprüche 1 bis 8,
in welcher die Rollenpressen (14a, 14b) und die Steigrohre (30a, 30b) an den Ecken eines Polyeders, vorzugsweise an den Ecken eines Rechteckes angeordnet sind.

10. Umwälzmahlanlage (10), aufweisend:
- mindestens zwei Rollenpressen (14a, 14b) zur Zerkleinerung des Mahlguts,
- mindestens zwei ersten Sichtern (40a, 40b) zur Aussichtung einer Grobkornfraktion (20a),
- mindestens einen zweiten Sichter (11) zur Aussichtung einer Feinkorn- (22) und einer Mittelkornfraktion (13a, 13b) von der in den mindestens zwei ersten Sichtern (40a, 40b) ausgesichteten Fraktionen,
wobei ein in die Umwälzmahlanlage (10) aufgegebenes Aufgabegut die mindestens zwei Rollenpressen (14a, 14b und die mindestens zwei ersten Sichter (40a, 40b) und dann den mindestens einen zweiten Sichter (11) passiert und die Mittelkornfraktion (13a, 13b) sowie die Grobfraktion der mindestens zwei ersten Sichter erneut den Rollenpressen (14a, 14b) aufgegeben wird, und
wobei die mindestens zwei ersten Sichter (40a, 40b) unterhalb der mindestens zwei Rollenpressen (14a, 14b) angeordnet sind,
**dadurch gekennzeichnet, dass**
ein Transport der in den mindestens zwei ersten Sichtern (40a, 40b) ausgesichteten Fraktionen durch mindestens zwei Steigrohre (30a, 30b) vorgesehen ist, wobei die mindestens zwei Rollenpressen (14a, 14b) zwischen den mindestens zwei Steigrohren (30a, 30b) angeordnet sind, und dass der erste Sichter (11) ein Stabkorbsichter (45) ist, wobei der Stabkorbsichter (45) im Bereich zwischen Sichtergehäuse (46) und Stabkorb (47) mindestens zwei Trennwände (53, 54, 56) aufweist, durch welche der Raum im Stabkorbsichter (45) außerhalb des Stabkorbes (47), in welchen das Sichtgut (60, 70) aufgegeben wird, in mehr als einen Raum aufgeteilt wird und dass diese Räume je mindestens eine individuelle Sichtgutaufgabe (51, 52) und je mindestens einen individuelle Grobgutaustrag (57, 58) aufweisen.

11. Umwälzmahlanlage nach Anspruch 10,
**dadurch gekennzeichnet, dass**
das Seil eines zentralen Hebekrans (20) zwischen den mindestens zwei Rollenpressen (14a, 14b) geführt ist.

12. Umwälzmahlanlage nach Anspruch 11,
**dadurch gekennzeichnet, dass**
die mindestens zwei Rollenpressen (14a, 14b) auf einer Einheit (35), welche ein seitliches Verschieben ermöglicht, angeordnet sind und durch diese Einheit (35) zentral unter das Seil des zentralen Hebekrans (20) positionierbar sind.

13. Umwälzmahlanlage nach einem der Ansprüche 10 bis 12,
**dadurch gekennzeichnet, dass**
die mindestens zwei Rollenpressen (14a, 14b) auf einer Bühne (35) angeordnet sind.

14. Umwälzmahlanlage nach einer der Ansprüche 10 bis 13,
**dadurch gekennzeichnet, dass**
Gase zur Sichtung und/oder zur Trocknung den pneumatischen Transport der im ersten Sichter (40a, 40b) ausgesichteten Fraktion zum mindestens einen zweiten Sichter (11) bewirken.

15. Umwälzmahlanlage nach einem der Ansprüche 10 bis 14,
**dadurch gekennzeichnet, dass**
die mindestens zwei Steigrohre (30a, 30b) gleichzeitig zu ihrer Funktion als Steigrohr als Tragkonstruktion für den mindestens einen zweiten Sichter (11) dienen.

16. Umwälzmahlanlage nach einem der Ansprüche 10 bis 15,
**dadurch gekennzeichnet, dass**
die mindestens zwei ersten Sichter (40a, 40b) statische Fließbettsichter sind.

17. Umwälzmahlanlage nach einem der Ansprüche 10 bis 16,
**dadurch gekennzeichnet, dass**
die Rollenpressen (14a, 14b) und die Steigrohre (30a, 30b) an den Ecken eines Polyeders, vorzugsweise an den Ecken eines Rechteckes angeordnet sind.

18. Umwälzmahlanlage nach Anspruch 17,
**dadurch gekennzeichnet, dass**
je eine Rollenpresse, ein erster Sichter, ein Steigrohr und ein abgeteilter Raum des Stabkorbsichters einen geschlossenen Mahlkreislauf bilden, wobei das aus dem Mahlkreislauf entfernte Feingut gemeinsam mit dem Feingut mindestens eines weiteren Mahlkreislaufes im Stabkorbsichter feingutseitig vereint wird.

## Claims

1. Recirculating grinding mill (10), comprising:
- at least two rolling presses (14a, 14b) for comminuting the material to be ground,
- at least two first classifiers (40a, 40b) for classifying a coarse-grain fraction (20a),
- at least one second classifier (11) for classifying a fine-grain fraction (22) and a medium-grain fraction (13a, 13b) from the fractions classified in the at least two first classifiers (40a, 40b),
the feedstock fed into the recirculating grinding mill (10) passing the at least two rolling presses (14a, 14b) and the at least two first classifiers (40a, 40b) and then the at least one second classifier (11) and the medium-grain fraction (13a, 13b) and the coarse fraction of the at least two first classifiers being fed once again to the rolling presses (14a, 14b), and
the at least two first classifiers (40a, 40b) being arranged underneath the at least two rolling presses (14a, 14b),
**characterized in that**
transport of the fractions classified in the at least two first classifiers (40a, 40b) is provided through at least two risers (30a, 30b), the at least two rolling presses (14a, 14b) being arranged between the at least two risers (30a, 30b).

2. Recirculating grinding mill according to Claim 1,
in which the cable of a central lifting crane (20) is led between the at least two rolling presses (14a, 14b).

3. Recirculating grinding mill according to Claim 2,
in which the at least two rolling presses (14a, 14b) are arranged on a unit (35) which makes lateral displacement possible and can be positioned by this unit (35) centrally under the cable of the central lifting crane (20).

4. Recirculating grinding mill according to one of Claims 1 to 3,
in which the at least two rolling presses (14a, 14b) are arranged on a platform (35).

5. Recirculating grinding mill according to one of Claims 1 to 4,
in which classifying and/or drying gases bring about the pneumatic transport of the fraction classified in the first classifier (40a, 40b) to at least one second classifier (11).

6. Recirculating grinding mill according to one of Claims 1 to 5,
in which the at least two risers (30a, 30b) serve at the same time as their function as a riser as a supporting structure for the at least one second classifier (11).

7. Recirculating grinding mill according to one of Claims 1 to 6,
in which the at least two first classifiers (40a, 40b) are static fluidized bed classifiers.

8. Recirculating grinding mill according to one of Claims 1 to 7,
in which the at least one second classifier (11) is a rod cage classifier or a static air suspension classifier.

9. Recirculating grinding mill according to one of Claims 1 to 8,
in which the rolling presses (14a, 14b) and the risers (30a, 30b) are arranged at the corners of a polyhedron, preferably at the corners of a rectangle.

10. Recirculating grinding mill (10), comprising:
- at least two rolling presses (14a, 14b) for comminuting the material to be ground,
- at least two first classifiers (40a, 40b) for classifying a coarse-grain fraction (20a),
- at least one second classifier (11) for classifying a fine-grain fraction (22) and a. medium-grain fraction (13a, 13b) from the fractions classified in the at least two first classifiers (40a, 40b),
the feedstock fed into the recirculating grinding mill (10) passing the at least two rolling presses (14a, 14b) and the at least two first classifiers (40a, 40b) and then the at least one second classifier (11) and the medium-grain fraction (13a, 13b) and the coarse fraction of the at least two first classifiers being fed once again to the rolling presses (14a, 14b), and
the at least two first classifiers (40a, 40b) being arranged underneath the at least two rolling presses (14a, 14b),
**characterized in that**
transport of the fractions classified in the at least two first classifiers (40a, 40b) is provided through at least two risers (30a, 30b), the at least two rolling presses (14a, 14b) being arranged between the at least two risers (30a, 30b), and **in that** the second classifier (11) is a rod cage classifier (45), the rod cage classifier (45) having in the region between the classifier housing (46) and the rod cage (47) at least two separating walls (53, 54, 56), by which the space in the rod cage classifier (45) outside the rod cage (47), into which the material to be classified (60, 70) is fed, is divided into more than one space and **in that** these spaces each have at least one individual classifying-material feed (51, 52) and each have at least one individual coarse-material discharge (57, 58).

11. Recirculating grinding mill according to Claim 10,
**characterized in that**
the cable of a central lifting crane (20) is led between the at least two rolling presses (14a, 14b).

12. Recirculating grinding mill according to Claim 11, **characterized in that**
the at least two rolling presses (14a, 14b) are arranged on a unit (35) which makes lateral displacement possible and can be positioned by this unit (35) centrally under the cable of the central lifting crane (20).

13. Recirculating grinding mill according to one of Claims 10 to 12,
**characterized in that**
the at least two rolling presses (14a, 14b) are arranged on a platform (35).

14. Recirculating grinding mill according to one of Claims 10 to 13,
**characterized in that**
classifying and/or drying gases bring about the pneumatic transport of the fraction classified in the first classifier (40a, 40b) to at least one second classifier (11).

15. Recirculating grinding mill according to one of Claims 10 to 14,
**characterized in that**
the at least two risers (30a, 30b) serve at the same time as their function as a riser as a supporting structure for the at least one second classifier (11).

16. Recirculating grinding mill according to one of Claims 10 to 15,
**characterized in that**
the at least two first classifiers (40a, 40b) are static fluidized bed classifiers.

17. Recirculating grinding mill according to one of Claims 10 to 16,
**characterized in that**
the rolling presses (14a, 14b) and the risers (30a, 30b) are arranged at the corners of a polyhedron, preferably at the corners of a rectangle.

18. Recirculating grinding mill according to Claim 17,
**characterized in that**
a rolling press, a first classifier, a riser and a divided-off space of the rod cage classifier respectively form a closed grinding circuit, the fine material removed from the grinding circuit being united together with the fine material of at least one further grinding circuit on the fine material side in the rod cage classifier.

## Revendications

1. Dispositif de concassage à circulation (10), présentant:
- au moins deux presses à rouleaux (14a, 14b) pour concasser la matière à broyer,
- au moins deux premiers cribles (40a, 40b) pour trier une fraction granulométrique grossière (20a),
- au moins un deuxième crible (11) pour trier une fraction granulométrique fine (22) et une fraction granulométrique moyenne (13a, 13b) des fractions triées dans lesdits au moins deux premiers cribles (40a, 40b),
dans lequel une charge de matière chargée dans le dispositif de concassage à circulation (10) traverse lesdites au moins deux presses à rouleaux (14a, 14b) et lesdits au moins deux premiers cribles (40a, 40b) et ensuite ledit au moins un deuxième crible (11) et la fraction granulométrique moyenne (13a, 13b) ainsi que la fraction grossière desdits au moins deux premiers cribles sont de nouveau chargées dans les presses à rouleaux (14a, 14b), et
dans lequel lesdits au moins deux premiers cribles (40a, 40b) sont disposés en dessous desdites au moins deux presses à rouleaux (14a, 14b),
**caractérisé en ce qu'**il est prévu un transport des fractions triées dans lesdits au moins deux premiers cribles (40a, 40b) au moyen d'au moins deux tuyaux montants (30a, 30b), dans lequel lesdites au moins deux presses à rouleaux (14a, 14b) sont disposées entre lesdits au moins deux tuyaux montants (30a, 30b).

2. Dispositif de concassage à circulation selon la revendication 1, dans lequel le câble d'une grue de levage centrale (20) est guidé entre lesdites au moins deux presses à rouleaux (14a, 14b).

3. Dispositif de concassage à circulation selon la revendication 2, dans lequel lesdites au moins deux presses à rouleaux (14a, 14b) sont disposées sur une unité (35), qui permet un déplacement latéral, et peuvent être positionnées au centre en dessous du câble de la grue de levage centrale (20) au moyen de cette unité (35).

4. Dispositif de concassage à circulation selon l'une quelconque des revendications 1 à 3, dans lequel lesdites au moins deux presses à rouleaux (14a, 14b) sont disposées sur une plate-forme (35).

5. Dispositif de concassage à circulation selon l'une quelconque des revendications 1 à 4, dans lequel des gaz pour le triage et/ou pour le séchage assurent le transport pneumatique de la fraction triée dans le premier crible (40a, 40b) vers ledit au moins un deuxième crible (11).

6. Dispositif de concassage à circulation selon l'une quelconque des revendications 1 à 5, dans lequel lesdits au moins deux tuyaux montants (30a, 30b) remplissent, en même temps que leur fonction de tuyaux montants, la fonction de construction de support pour ledit au moins un deuxième crible (11).

7. Dispositif de concassage à circulation selon l'une quelconque des revendications 1 à 6, dans lequel lesdits au moins deux premiers cribles (40a, 40b) sont des cribles statiques à lit fluidisé.

8. Dispositif de concassage à circulation selon l'une quelconque des revendications 1 à 7, dans lequel ledit au moins deuxième crible (11) est un crible à panier à barreaux ou un crible statique à flux d'air.

9. Dispositif de concassage à circulation selon l'une quelconque des revendications 1 à 8, dans lequel les presses à rouleaux (14a, 14b) et les tuyaux montants (30a, 30b) sont disposés aux angles d'un polyèdre, de préférence aux angles d'un rectangle.

10. Dispositif de concassage à circulation (10), présentant:
- au moins deux presses à rouleaux (14a, 14b) pour concasser la matière à broyer,
- au moins deux premiers cribles (40a, 40b) pour trier une fraction granulométrique grossière (20a),
- au moins un deuxième crible (11) pour trier une fraction granulométrique fine (22) et une fraction granulométrique moyenne (13a, 13b) des fractions triées dans lesdits au moins deux premiers cribles (40a, 40b),
dans lequel une charge de matière chargée dans le dispositif de concassage à circulation (10) traverse lesdites au moins deux presses à rouleaux (14a, 14b) et lesdits au moins deux premiers cribles (40a, 40b) et ensuite ledit au moins un deuxième crible (11) et la fraction granulométrique moyenne (13a, 13b) ainsi que la fraction grossière desdits au moins deux premiers cribles sont de nouveau chargées dans les presses à rouleaux (14a, 14b), et
dans lequel lesdits au moins deux premiers cribles (40a, 40b) sont disposés en dessous desdites au moins deux presses à rouleaux (14a, 14b),
**caractérisé en ce qu'**il est prévu un transport des fractions triées dans lesdits au moins deux premiers cribles (40a, 40b) au moyen d'au moins deux tuyaux montants (30a, 30b), dans lequel lesdites au moins deux presses à rouleaux (14a, 14b) sont disposées entre lesdits au moins deux tuyaux montants (30a, 30b), et **en ce que** le deuxième crible (11) est un crible à panier à barreaux (45), dans lequel le crible à panier à barreaux (45) présente, dans la région entre l'enceinte de crible (46) et le panier à barreaux (47), au moins deux parois de séparation (53, 54, 56), par lesquelles l'espace du crible à panier à barreaux (45) à l'extérieur du panier à barreaux (47), dans lequel la matière à trier (60, 70) est chargée, est divisé en plus qu'une chambre et **en ce que** ces chambres présentent chacune au moins un chargeur individuel de matière à trier (51, 52) et chacune au moins une sortie individuelle de matière grossière (57, 58).

11. Dispositif de concassage à circulation selon la revendication 10, **caractérisé en ce que** le câble d'une grue de levage centrale (20) est guidé entre lesdites au moins deux presses à rouleaux (14a, 14b).

12. Dispositif de concassage à circulation selon la revendication 11, **caractérisé en ce que** lesdites au moins deux presses à rouleaux (14a, 14b) sont disposées sur une unité (35), qui permet un déplacement latéral, et peuvent être positionnées au centre en dessous du câble de la grue de levage centrale (20) au moyen de cette unité (35).

13. Dispositif de concassage à circulation selon l'une quelconque des revendications 10 à 12, **caractérisé en ce que** lesdites au moins deux presses à rouleaux (14a, 14b) sont disposées sur une plate-forme (35).

14. Dispositif de concassage à circulation selon l'une quelconque des revendications 10 à 13, **caractérisé en ce que** des gaz pour le triage et/ou pour le séchage assurent le transport pneumatique de la fraction triée dans le premier crible (40a, 40b) vers ledit au moins un deuxième crible (11).

15. Dispositif de concassage à circulation selon l'une quelconque des revendications 10 à 14, **caractérisé en ce que** lesdits au moins deux tuyaux montants (30a, 30b) remplissent, en même temps que leur fonction de tuyaux montants, la fonction de construction de support pour ledit au moins un deuxième crible (11).

16. Dispositif de concassage à circulation selon l'une quelconque des revendications 10 à 15, **caractérisé en ce que** lesdits au moins deux premiers cribles (40a, 40b) sont des cribles statiques à lit fluidisé.

17. Dispositif de concassage à circulation selon l'une quelconque des revendications 10 à 16, **caractérisé en ce que** les presses à rouleaux (14a, 14b) et les tuyaux montants (30a, 30b) sont disposés aux angles d'un polyèdre, de préférence aux angles d'un rectangle.

18. Dispositif de concassage à circulation selon la revendication 17, **caractérisé en ce qu'**une presse à rouleaux, un premier crible, un tuyau montant et une chambre séparée du crible à panier à barreaux forment respectivement un circuit de concassage fermé, dans lequel la matière fine évacuée hors du circuit de concassage est réunie côté matière fine avec la matière fine d'au moins un autre circuit de concassage dans le crible à panier à barreaux.
